# EUROPÄISCHE PATENTSCHRIFT

(11) **EP 0 453 851 B1**
(45) Veröffentlichungstag und Bekanntmachung des Hinweises auf die Patenterteilung: **22.06.1994**
(21) Anmeldenummer: 91105529.1
(22) Anmeldetag: 08.04.1991
(51) Int. Cl.: B02C 18/00, B02C 18/24

(54) **Schneidwerk für einen Schriftgutvernichter**
Cutting device for document shredder
Dispositif de coupe pour un déchiqueteur de documents

(30) Priorität: 21.04.1990 DE 4012727
(43) Veröffentlichungstag der Anmeldung: 30.10.1991
(73) Patentinhaber: GEHA-WERKE GmbH, D-30001 Hannover (DE)
(72) Erfinder: Strohmeyer, Willi, W-3000 Hannover 91 (DE)
(74) Vertreter: Volker, Peter, Dr.

(56) Entgegenhaltungen:
- DE-A- 1 810 622
- FR-A- 1 286 449
- GB-A- 2 064 365
- US-A- 3 286 574
- US-A- 4 157 671
- WORLD PATENT INDEX, Assession Nr. 85-054895 [09], Derwent Publications Ltd,Londen, GB; & SU-A-1 105 305 (LUGOVOV) 30-07-1984

## Beschreibung

Die Erfindung betrifft ein Schneidwerk für einen Schriftgutvernichter mit zwei parallel zueinander angeordneten, über Zahnräder angetriebenen, rotierenden Messerwellen, die jeweils eine Vielzahl von axial aneinandergereihten, ineinandergreifenden Messerscheiben aufweisen, die von einer in Axialrichtung wirksamen Kraft an ihren Schneidflanken paarweise auf Anschlag, d.h. in Schnittkontakt gehalten werden.

Bei den Schneidwerken der genannten Gattung ist es wichtig, daß auch unter höherer Belastung der Messerwellen stets ein guter Schnittkontakt zwischen den Schneidflanken der Messerscheiben erhalten bleibt. Sofern sich die Schneidflanken beispielsweise auf Grund von Elastizitäten im Gehäuse des Schriftgutvernichters voneinander entfernen, kommt es eher zu einem Reißen als zu einem sauberen Schneiden der Schriftstücke. Dieses führt dazu, daß eine erhöhte Schneidleistung benötigt wird und daß sich vermehrt Schneidpartikel, Papierfasern und Schneidstaub in den Zwischenräumen zwischen den Messerscheiben ansammeln, die ein einwandfreies Auswerfen der Papierstreifen behindern, so daß die Neigung des Schneidwerkes, auf Grund einer Überlastung zu blockieren, erhöht wird.

Durch das DE-GM 88 13 569 ist es bereits bekannt geworden, an wenigstens einer der beiden Messerwellen eines Schneidwerkes der genannten Gattung eine in Axialrichtung wirksame Feder anzuordnen. Diese Feder stellt sicher, daß die Schneidflanken der Messerscheiben unter allen Betriebsbedingungen miteinander in Kontakt bleiben, so daß ein sauberer Schnitt des Schriftgutes gewährleistet ist. Nachteilig ist es jedoch, daß die Federkraft auf die größte Belastung ausgelegt und daher recht groß sein muß. Dieses führt dazu, daß auch im Leerlauf bzw. bei geringer Belastung des Schneidwerkes relativ große Reibungskräfte wirksam sind und daß im Schneidwerk ein relativ großer Verschleiß auftritt. Außerdem stellt die Feder ein zusätzliches Bauteil dar und die Anordnung der Feder erfordert zusätzliche konstruktive Maßnahmen im Schneidwerk. Dieses führt insgesamt zu einer Verteuerung des Schneidwerkes.

Durch die US-A-4157671 ist es auch bereits bekannt geworden, die Schneidwalzen eines Schneidwerkes von je einem Antriebsmotor über, mit einer Schrägverzahnung versehene Zahnräder anzutreiben. Hier soll jedoch offensichtlich mittels einer extrem kleinen Zähnezahl des Ritzels lediglich ein sehr großes Übersetzungsverhältnis ermöglicht werden. Das Ritzel muß, um den auftretenden Belastungen standhalten zu können, mit einer Evolventenverzahnung versehen sein. Die zur Erzielung des erforderlichen Schnittkontaktes an den Messerscheiben erforderliche axiale Kraft muß mittels einer Stellschraube eingestellt werden. Es ist hier nachteilig, daß die mittels der Stellschraube eingestellte axiale Anpressung der Messerscheiben stets der im Betrieb auftretenden größten Belastung des Schneidwerkes angepaßt sein muß. Dieses führt dazu, daß auch im Leerlauf bzw. auch bei geringer Belastung des Schneidwerkes relativ hohe, nachteilige Reibungskräfte zu überwinden sind. Außerdem verteuert die Anordnung einer Stellschraube das Schneidwerk und erfordert im übrigen bei der Montage bzw. bei der Wartung und Reparatur zusätzliche aufwendige Einstellarbeiten.

Der GB-A-2064365 ist zu entnehmen, daß zwischen den Messerscheiben der Messerwellen Distanzbuchsen angeordnet sein können. Auch hier wird jedoch der erforderliche Schnittkontakt der Messerscheiben durch eine Einstellschraube bewirkt. Der beschriebene mögliche Einsatz auch schräg verzahnter Zahnräder erfolgt auch hier nicht zur Erzeugung einer axial gerichteten Kraftkomponente, die zur Herstellung des Schnittkontaktes zwischen den Messerscheiben genutzt werden könnte.

Auch der in der World Patent Index, Assession Nr. 85-054895(09), Derwent Publ. Ltd. London, GB; & SU-A-1105305 (Lugovov) 30-07-1984 (D3), ist ein elektrischer Rasierapparat beschrieben, der ein Getriebe aufweist, in dem lastabhängige axiale Kräfte erzeugt und genutzt werden. Die schräg verzahnten Antriebsräder der beaufschlagten Wellen werden hier jedoch von einem gemeinsamen Ritzel angetrieben. Die Wellen haben folglich die gleiche Drehrichtung. Für einen Schriftgutvernichter mit gegenläufig angetriebenen Wellen ist das beschriebene Getriebe folglich nicht einsetzbar.

Der Erfindung liegt die Aufgabe zugrunde, die genannten Nachteile zu vermeiden und eine Anpassung der an den Messerwellen wirksamen Axialkräfte an die jeweilige Belastung zu erreichen.

Diese Aufgabe wird erfindungsgemäß durch die Merkmale des Anspruchs 1 gelöst. Dadurch, daß die Zahnräder auf den Messerwellen in Axialrichtung fixiert und mit Schrägverzahnungen versehen sind, wird erreicht, daß sich in Abhängigkeit von der Belastung des Schneidwerkes, d.h. von der Menge des zugeführten Schriftgutes eine in Axialrichtung an den Messerwellen wirksame, lastabhängige Kraftkomponente aufbaut. Diese in Axialrichtung wirksame Kraftkomponente kann durch den Winkel der Schrägverzahnungen der Zahnräder so gewählt werden, daß sie den Schneidkontakt zwischen den Schneidflanken der Messerscheiben unter allen Betriebsbedingungen aufrechterhält. Die Wirkung der Schrägverzahnung der Zahnräder ergibt sich in Abhängigkeit von der Auslegung des Gehäuses des Schneidwerkes vielfach bereits auf Grund der Elastizitäten im Gehäuse des Schneidwerkes und gegebenenfalls auch an den Messerscheiben. Diese Elastizitäten bedingen bei Einwirkung der an den Messerwellen wirksamen Axialkraft häufig bereits eine ausreichend große axiale Verschiebung der Messerscheiben, die die Ausweichbewegung derselben auf Grund der Belastung während des Schneidvorganges ausgleicht.

Ein weiterer vorteilhafter Effekt ergibt sich daraus, daß für den Fall, daß das Schneidwerk auf Grund einer Überlastung festgelaufen ist, die Drehrichtungsumkehr beim Reversieren bewirkt, daß an den Schrägverzahnungen der Zahnräder eine axiale Kraftkomponente aufgebaut wird, die die Tendenz hat, die Schneidflanken der Messerscheiben zu entlasten und die Messerscheiben voneinander wegzubewegen. Dieser Effekt begünstigt das Freilaufen des Schneidwerkes beim Reversieren. Im übrigen ergibt sich auch dieser Effekt, ohne daß zusätzliche Bauteile angeordnet bzw. zusätzliche kostenverursachende konstruktive Maßnahmen ergriffen werden müssen.

Vorteilhaft kann es sein, wenn wenigstens eine der Messerwellen mit axialem Spiel gelagert ist. Ein derartiges axiales Spiel stellt unabhängig von Elastizitäten im Gehäuse des Schneidwerkes sicher, daß die von den Schrägverzahnungen der Zahnräder erzeugte axiale Kraftkomponente an den Schneidflanken der Messerscheiben voll wirksam wird. Andererseits kommt es beim Rückwärtslauf, d.h. beim Reversieren des Schneidwerkes zu einer deutlichen Trennung der Schneidflanken der Messerscheiben voneinander. Es bildet sich zwischen den Messerscheiben entsprechend der Größe des axialen Spiels der Messerwellen ein deutlicher Spalt aus, der das Freilaufen des Schneidwerkes erheblich begünstigt.

Vorteilhaft ist es weiterhin, wenn die Messerscheiben als Stanzteile ausgebildet und mittels Distanzbuchsen auf den Wellen der Messerwellen gegeneinander verspannt sind. Eine derartige Messerwelle ist kostengünstig herstellbar und weist bei richtiger Dimensionierung der Teile, insbesondere auch in einem Schneidwerk mit den erfindungsgemäßen Merkmalen eine ausreichend große Stabilität auf.

In der Zeichnung ist ein Ausführungsbeispiel eines erfindungsgemäßen Schneidwerkes im Längsschnitt dargestellt und wird im folgenden näher beschrieben.

In der Zeichnung ist mit 1 ein Schneidwerk bezeichnet, das zwei parallel zueinander angeordnete, über Zahnräder 2 angetriebene rotierende Messerwellen 3 aufweist. Die Zahnräder 2 sind mit ineinandergreifenden Schrägverzahnungen 4 versehen und auf den Messerwellen 3 drehfest und in Axialrichtung fixiert angeordnet.

Die Messerwellen 3 sind von Messerscheiben 5 gebildet, die auf Wellen 6 aufgereiht und mittels Distanzbuchsen 7 gegeneinander verspannt, d.h. befestigt sind. Die Distanzbuchsen 7 bestimmen dabei den Abstand der einzelnen Messerscheiben 5 zueinander. Eine der Messerwellen 3 ist zusätzlich mit einem Antriebszahnrad 8 versehen, über das das Schneidwerk mittels eines in der Zeichnung nicht dargestellten Antriebsmotors angetrieben wird.

Die Messerwellen 3 sind auf Wellenzapfen 9 in Lagern 10, die in einem Gehäuse 11 des Schneidwerkes 1 angeordnet sind, beidseitig gelagert. Beide Messerwellen 3 weisen dabei ein axiales Spiel zwischen einem Ansatz 12 am Wellenzapfen 9 und jeweils einem Lager 10 auf.

Wie in der Zeichnung durch axial gerichtete Pfeile kenntlich gemacht, entstehen auf Grund der Schrägverzahnungen 4 der auf den Messerwellen 3 in Axialrichtung fixierten Zahnräder 2 bei laufendem Schneidwerk 1 an den Messerwellen 3 axial gerichtete Kräfte, die die Messerscheiben 5 beider Messerwellen 3 gegeneinanderschieben bzw. beim Rückwärtslauf des Schneidwerkes 1 die Messerscheiben 5 voneinander weg bewegen. Das Spiel zwischen den Ansätzen 12 und den Lagern 10 der Messerwellen 3 ermöglicht eine geringfügige Axialbewegung der Messerwellen 3, die in dem dargestellten Ausführungsbeispiel den beschriebenen Effekt sicherstellen.

An den Schrägverzahnungen 4 der Zahnräder 2 entsteht bei laufendem Schneidwerk 1 eine axiale Kraftkomponente, deren Größe abhängig ist von der Größe der an den Zahnrädern 2 insgesamt übertragenen Kraft. Die in Axialrichtung wirkende Kraftkomponente ist also in ihrer Größe abhängig von der Belastung des Schneidwerkes 1, d.h. abhängig von der Menge des zugeführten Schriftgutes. Je größer die Belastung des Schneidwerkes 1 ist, desto größer ist auch die in axialer Richtung wirksame Kraftkomponente, die die Messerscheiben 5 an ihren Schneidflanken 13 gegeneinander preßt. Die axiale Kraftkomponente wirkt also den an den Messerwellen 3 wirksamen Schneidkräften, die die Tendenz haben, die Messerscheiben 5 voneinander wegzudrücken, entgegen und stellt bei richtiger Dimensionierung des Winkels der Schrägverzahnungen 4 der Zahnräder 2 unter allen Betriebsbedingungen eine optimale Funktion des Schneidwerkes 1, d.h. einen einwandfreien Schneidvorgang an den Schneidflanken 13 sicher.

Beim Reversieren des Schneidwerkes 1 wirken die axialen Kraftkomponenten entgegengesetzt und bewegen die Messerscheiben 5 der Messerwellen 3 voneinander weg. Der sich bildende Spalt zwischen den Messerscheiben 5 begünstigt das Freilaufen des Schneidwerkes 1 nach dem Blockieren infolge einer Überlastung.

Der beschriebene erfindungsgemäße Effekt ergibt sich in Abhängigkeit von der Auslegung des Schneidwerkes 1 unter bestimmten Voraussetzungen, und auch dann, wenn die Messerwellen ohne Spiel gelagert sind. Sofern das Gehäuse 11 des Schneidwerkes bzw. die Messerwellen 3 an sich eine Elastizität von einer gewissen Größe aufweisen, kommt es in Abhängigkeit von der Belastung des Schneidwerkes 1 zu einer lastabhängigen Verstärkung der Anpressung an den Schneidflanken 13 der Messerscheiben 5. Die Anpressung wirkt also insbesondere bei leichter gebauten Schneidwerken 1 der auf Grund der Belastung eintretenden Verformung entgegen und stellt auch hier eine einwandfreie Funktion unter allen Einsatzbedingungen sicher. Auch hier gilt, daß beim Reversieren die Schneidflanken 13 der Messerscheiben 5 entlastet werden, was ein Freilaufen eines blockierten Schneidwerkes begünstigt.

## Patentansprüche

1. Schneidwerk (1) für einen Schriftgutvernichter mit zwei parallel zueinander angeordneten, über schräg verzahnte Zahnräder (2) angetriebenen, rotierenden Messerwellen (3), die jeweils eine Vielzahl von axial aneinandergreifenden Messerscheiben (5) aufweisen, die von einer in Axialrichtung wirksamen, in ihrer Größe einstellbaren Kraft an ihren Schneidflanken (13) paarweise auf Anschlag, d. h. in Schnittkontakt gehalten werden, **dadurch gekennzeichnet,** daß auf beiden Messerwellen (3) miteinander in Eingriff stehende, schräg verzahnte und in Axialrichtung fixierte Zahnräder (2) angeordnet sind, derart, daß die sich an den Zahnrädern (2) in ihrer Größe in Abhängigkeit von der Belastung des Schneidwerkes (1) aufbauenden, in Axialrichtung wirksamen Kraftkomponenten den erforderlichen Schnittkontakt zwischen den Schneidflanken (13) der Messerscheiben (5) lastabhängig aufrecht erhalten.

2. Schneidwerk (1) nach Anspruch 1, dadurch gekennzeichnet, daß wenigstens eine der Messerwellen (3) mit axialem Spiel gelagert ist.

3. Schneidwerk (1) nach Anspruch 1 und gegebenenfalls nach Anspruch 2, dadurch gekennzeichnet, daß die Messerscheiben (5) als Stanzteile ausgebildet und mittels Distanzbuchsen (7) auf den Wellen (6) der Messerwellen (3) gegeneinander verspannt sind.

## Claims

1. A cutting device (1) for a document shredder, comprising two rotating knife rotors (3) arranged parallel to each other and driven by gearwheels (2) with helical gearing, the knife rotors (3) each being provided with a plurality of knife discs (5) which engage axially with each other and the cutting flanks (13) of which are held as pairs in cutting contact by a force acting in an axial direction and of variable magnitude, characterised in that helical gearwheels (2), fixed in an axial direction and engaging with each other, are arranged on both knife rotors (3) such that the force components, acting in an axial direction and building up on the gearwheels (2) as a function of the load on the cutting device (1), maintain the necessary cutting contact between the cutting flanks (13) of the knife discs (5) in dependence on the load.

2. A cutting device (1) according to claim 1, characterised in that at least one of the knife rotors (3) is mounted with axial play.

3. A cutting device according to claim 1, and where appropriate claim 2, characterised in that the knife discs (5) are in the form of pressings and are braced against each other through distance bushes (7) on the shafts (6) of the knife rotors (3).

## Revendications

1. Dispositif de coupe (1) pour un déchiqueteur de documents à deux arbres de coupe (3) disposés parallèlement entre eux et commandés par des roues dentées à denture hélicoïdale (2), arbres qui portent respectivement un grand nombre de disques porte-lames (5) s'engrenant les uns dans les autres axialement et maintenus par paire en butée, c'est-à-dire en contact de coupe contre leurs flancs de coupe, par une force de grandeur réglable agissant dans le sens de l'axe, caractérisé en ce que sur les deux arbres de coupe (3) sont disposées des roues dentées (2), à denture hélicoïdale, engrenées ensemble et fixées dans le sens axial, de sorte que les composantes de force agissant dans le sens axial et dont la grandeur s'exerce sur les roues dentées (2) en fonction de la charge du dispositif de coupe (1), maintiennent le contact de coupe nécessaire entre les flancs de coupe (13) des disques porte-lames (5) en fonction de la charge.

2. Dispositif de coupe (1) selon la revendication 1, caractérisé en ce qu'au moins l'un des arbres de coupe (3) est monté avec du jeu axial.

3. Dispositif de coupe (1) selon la revendication 1, caractérisé en ce que les disques de coupe (5) sont réalisés comme des pièces découpées et sont bloqués les uns contre les autres au moyen de douilles d'écartement (7) sur les axes (6) des arbres de coupe (3).
